# EUROPÄISCHE PATENTSCHRIFT

(11) **EP 0 780 312 B1**
(45) Veröffentlichungstag und Bekanntmachung des Hinweises auf die Patenterteilung: **22.03.2000**
(21) Anmeldenummer: 96118284.7
(22) Anmeldetag: 14.11.1996
(51) Int. Cl.: B65D 5/14

(54) **Karton-Verpackung**
Package made from cardboard
Emballage en carton

(30) Priorität: 23.11.1995 DE 19543609
(43) Veröffentlichungstag der Anmeldung: 25.06.1997
(73) Patentinhaber: Krugmann, Alfred R., 22958 Kuddewörde (DE); Krugmann, Gerard M., 28876 Oyten (DE)
(72) Erfinder: Krugmann, Alfred R., 22958 Kuddewörde (DE); Krugmann, Gerard M., 28876 Oyten (DE)
(74) Vertreter: Glawe, Delfs, Moll & Partner

(56) Entgegenhaltungen:
- CH-A- 367 102
- DE-A- 2 641 796
- DE-C- 719 761
- DE-U- 8 003 179
- FR-A- 2 456 044
- US-A- 2 869 440

## Beschreibung

Die Erfindung betrifft eine Karton-Verpackung mit einem die Seitenflächen bildenden Rumpfteil aus gasdicht beschichtetem Karton und einem Bodenteil sowie einem Deckelteil , die einen Hauptteil und Laschenteile an dessen Rand aufweisen und die in den Rumpfteil hineinreichen, wobei der Bodenteil und der Deckelteil ebenfalls aus gasdicht beschichtetem Karton bestehen, die Laschenteile durch Zwickelteile miteinander verbunden sind und die Laschenteile zwischen dem Hauptteil des Boden/Deckelteils und dem Rand des Rumpfteils an dessen Innenseite mit dem Rumpfteil verbunden sind.

Eine solche Karton-Verpackung soll für das gasdichte Verpacken von flüssigen, pastösen, körnigen oder pulverförmigen Produkten oder dergleichen verwendet werden. Viele Karton-Verpackungen, die diesen Zweck erfüllen sollen, weisen beidseitig beschichteten oder siegelfähig lackierten Karton oder Kartonmaterialien auf. In den meisten Fällen befindet sich am Kartonzuschnitt neben den Seitenlaschen auch der Kartondeckel, was einen sehr hohen Materialaufwand erfordert. Die Eckverbindungen dieser Packungen werden über vorgefalzte Ecklaschen durch zwei- bis dreifache Kartondicken-Überlappungen mittels eines Heißsiegelverfahrens oder Leimverfahrens zusammengefügt, so daß durch diese Mehrfachüberlagerung an den Oberkanten des Kartonhauptteils zwangsläufig Undichtigkeiten entstehen. Bei der nach dem Befüllprozeß stattfindenden Abdeckelung entstehen weiterhin in den Kartoneckenbereichen durch nicht bündig schließende Verbindungsränder Undichtigkeiten. Somit kann hier lediglich von einer produktabhängigen Tropfdichtigkeit, aber nicht von einer Luftdichtigkeit ausgegangen werden. Aus diesem Grunde werden diese Verpackungen auch hauptsächlich in der Tiefkühlung verwendet. Nachteilig für diese Verpackungsart ist der Aroma- und Flüssigkeitsverlust, abgesehen vom Frostbrand bei bestimmten Produkten während einer langfristigen Lagerung in der Tiefkühltruhe.

Eine weitere bekannte Möglichkeit, ein Produkt längerfristig lagerfähig zu erhalten, ist die bekannte Umkarton-Verpackung, die über bekannte Verfahren der Kartonaufrichtung und des Bodenlaschenverschlusses durch Leimung oder Faltung oder ähnliches anschließend mit einem mit Produkt gefüllten luftdicht versiegelten Kunststoff- oder Kunststoffverbundbeutel beschickt und dann wie vorher beschrieben verschlossen wird. Dieser Karton ist sehr materialaufwendig und auch sehr arbeitsaufwendig bei der Verpackung.

Beidseitig beschichtetes Kartonmaterial, wie es auch bei Getränkeverpackungen zur Erzielung einer dichten Verpackung verwendet wird, hat natürlich auch den Nachteil hoher Herstellungskosten. Bei diesen Getränkeverpackungen wird mittels eines sehr kostenaufwendigen Materials über eine sehr aufwendige beidseitige Versiegelung speziell im Bodenbereich der Verpackung eine Dichtigkeit erreicht, die bei den beträchtlichen Mengen dieser Verpackungen zu erheblichen Kosten führt.

Bei einer bekannten Karton-Verpackung ist zwar der Rumpfteil aus Karton hergestellt und lediglich innenseitig gasdicht beschichtet. Der Boden- und der Deckelteil bestehen aber aus Aluminium. Diese Karton-Verpackung kann daher wegen des hohen Metallanteils nicht umweltgerecht entsorgt werden und ist wegen dieses Metallanteils auch sehr teuer. Eine Möglichkeit, diese Verpackung so abzuwandeln, daß auch Deckel- und Bodenteil aus Karton bestehen können, wird dabei ausdrücklich verneint (DE-U-80 03 179; Seite 5, Zeilen 19 bis 22). Die Abdichtung im Boden- und Deckelbereich macht vielmehr Gebrauch von den ausgezeichneten Fließeigenschaften von Aluminium, wenn mit entsprechenden Schließbacken Druck ausgeübt wird.

Bei einem Karton der eingangs genannten Art (FR-A-2 456 044) besteht zumindestens der Rumpfteil aus beidseitig beschichtetem Karton. Das bringt den Nachteil eines verhältnismäßig hohen Kunststoffanteils mit sich, der Probleme bei der Entsorgung macht. So darf nach gesetzlichen Vorschriften in Deutschland der nicht aus Karton bestehende Anteil höchstens 5 % betragen. Durch die beidseitige Beschichtung entstehen auch verhältnismäßig hohe Kosten. Die Zwickelteile im Eckenbereich nehmen auch verhältnismäßig viel Raum ein, wobei nicht ersichtlich ist, welche Form sie beim Auffalten und Herstellen der Decken- und Bodenteile einnehmen. In den Zeichnungen sind entsprechende Materialmengen nicht gezeigt. Es ist daher fraglich, ob im Eckenbereich überhaupt eine vernünftige Abdichtung erhalten werden kann, da hier Flüssigkeit und Gas zwischen den einzelnen Schichten der verhältnismäßig großen zusammengefalteten Zwickelteile entweichen kann.

Die Aufgabe der Erfindung besteht in der Schaffung einer Kartonverpackung der eingangs genannten Art, die umweltfreundlich ist, kostengünstig hergestellt werden kann, aber doch absolut flüssigkeits- und gasdicht ist.

Die erfindungsgemäße Lösung ergibt sich aus dem kennzeichnenden Teil von Anspruch 1.

Dadurch, daß der Karton nur innenseitig beschichtet ist, werden einerseits Kosten eingespart und wird andererseits der bei der Entsorgung störende Kunststoffanteil geringer, so daß er unterhalb der kritischen durch Vorschriften festgelegten 5 % gehalten werden kann. Ein weiterer Vorteil der einseitigen Beschichtung des Kartons besteht darin, daß er an der Außenseite leichter bedruckbar ist. Dadurch, daß der Rumpfteil an einer Seitenfläche vollständig zweischichtig überlappend ausgebildet ist, ist hier eine zuverlässige Abdichtung trotz der Tatsache möglich, daß der Karton nur einseitig beschichtet ist. Die besondere Form der Zwickelteile stellt andererseits sicher, daß hier nur verhältnismäßig wenig Material zusammengepreßt werden muß. Durch entsprechend hohe Preßdrücke kann dieses Material so stark zusammengedrückt werden, daß der Karton praktisch zu fließen beginnt. Man erhält so eine hervorragende Abdichtung im Eckenbereich, die mit den größeren Zwickeln des Standes der Technik nicht zu erreichen ist, da hier zuviel Material vorhanden ist. Es ergibt sich also das überraschende Ergebnis, daß mit weniger Material (im Zwickelbereich) eine wesentlich bessere Abdichtung als beim Stand der Technik erreicht wird.

Die Verbindungen der verschiedenen Kartonteile könnte durch Verklebung stattfinden. Vorteilhafterweise ist die innenseitige Beschichtung des Kartonmaterials aber heißsiegelbar ausgebildet, so daß sowohl der Rumpfteil mit Hilfe von Heizstempeln zusammengefügt werden kann, als daß auch die Boden- und Deckelteile mit Hilfe dieser Technik am Rumpfteil befestigt werden können.

Bei einer vorteilhaften Ausführungsform weisen die Laschenteile Verlängerungen auf, die den Rand des Rumpfteiles umgreifen und an dessen Außenseite befestigt sind. Hierdurch wird die Stabilität im Bodenbereich und Deckelbereich erhöht. Auch die Abdichtung wird dadurch noch besser und sicherer.

Zweckmäßigerweise ist die Karton-Verpackung mit einer Aufreißlasche versehen, deren Sollbruchlinien außerhalb der Beschichtung angeordnet sind. Diese Aufreißlasche kann insbesondere im Deckel vorgesehen sein. Auf diese Weise hat man leicht Zugang zum Gut, das in der Karton-Verpackung verpackt ist.

Wenn die Karton-Verpackung nach oben oder unten sich verjüngend ausgebildet ist, so kann die Oberseite/Unterseite des einen Kartons in die Bodenausnehmung/Deckelausnehmung eines weiteren Kartons eingestellt werden, so daß man stabile Stapel erhält.

Vorteilhafterweise weist die Karton-Verpackung weiter einen auf den Deckelteil aufgestülpten entfernbaren und wieder anbringbaren Deckel auf. Auf diese Weise kann eine einmal geöffnete Karton-Verpackung durch diesen zusätzlichen Deckel jederzeit wieder verschlossen werden, um das darin befindliche Gut vor Verderb zu schützen.

Vorteilhafterweise beträgt bei einer Stärke des Kartons von ungefähr 300 g/m² die Dicke der Beschichtung ungefähr 14 µ. Dadurch erhält man weniger als 5 % Kunststoffanteil, so daß die Verpackung den Bedingungen des "grünen Punktes" genügt. Noch vorteilhafter ist es, wenn die Beschichtung eine Dicke von lediglich ungefähr 12 µ bei einer Kartonstärke von ungefähr 250g/m² hat.

Vorteilhafterweise ist vorgesehen, daß die Kartonzuschnitte an den vorgesehenen Faltlinien mit Rillungen bzw. Einprägungen versehen sind.

Als besonders zweckmäßige gasdichte Beschichtung hat sich eine dünne mit Aluminiummetallisierung beschichtete Kunststoff-Folie erwiesen.

Die Erfindung wird im folgenden anhand von vorteilhaften Ausführungsformen unter Bezugnahme auf die beigefügten Zeichnungen beschrieben. Es zeigen:
- Fig. 1: einen Kartonzuschnitt, aus dem der Rumpfteil hergestellt werden soll;
- Fig. 2: in perspektivischer Ansicht den Kartonzuschnitt der Fig. 1 nach Herstellung des Rumpfteils im aufgerichteten Zustand;
- Fig. 3: eine Explosionsansicht einer Ausführungsform der Karton-Verpackung der Erfindung;
- Fig. 4: einen Zuschnitt für einen Boden/Deckelteil der Erfindung;
- Fig. 5: einen Eckbereich des Zuschnitts von Fig. 4;
- Fig. 6: im Querschnitt einen Eckbereich des fertigen Behälters;
- Fig. 7: den Eckbereich der Fig. 6 in perspektivischer Darstellung;
- Fig. 8: den Zuschnitt für einen Boden/Deckelteil einer zweiten Ausführungsform;
- Fig. 9: eine Detaildarstellung des Eckbereiches des Zuschnitts der Fig. 8;
- Fig. 10, 11 und 12: den Eckbereich des fertigen Behälters von oben/unten gesehen, im Schnitt und in perspektivischer Darstellung; und
- Fig. 13 und 14: zwei verschiedene Schritte zur Herstellung der erfindungsgemäßen Karton-Verpackung.

Wie dies in Fig. 1 und 2 gezeigt ist, weist der Kartonzuschnitt für den Rumpfteil 1 große Seitenfelder 3, ein kleines Seitenfeld 4 und zwei Seitenfelder 5 auf, die, wie dies in Fig. 2 gezeigt ist, ganzflächig miteinander verklebt oder durch Heißsiegeln verbunden sind. Auf diese Weise erhält man einen Rumpfteil 1, der zum Transport zur Befüllstation zusammengelegt werden kann. Dieser Rumpfteil hat rechteckigen Querschnitt, kann aber natürlich auch quadratischen Querschnitt oder anderen polygonalen Querschnitt haben.

In den Rumpfteil 1 sind Deckel- und Bodenteile 2 eingesetzt, wie dies in Fig. 3 gezeigt ist. Die Deckel- und Bodenteile 2 weisen einen in den Fig. gezeigten rechteckigen Hauptteil 6 und sich daran an allen Seiten anschließende Laschen 7 auf. Wie auch beim Zuschnitt der Fig. 1 sind die verschiedenen Felder des Zuschnitts bzw. Hauptteil 6 und Laschen 7 durch Rillungen 8 getrennt, die das Falten ermöglichen.

In den Eckenbereichen sind zwischen den Laschenteilen 7 dreieckige Zwickelteile vorgesehen, die mit ihren langen Seiten mit der daneben liegenden Lasche verbunden sind und mit ihren kurzen Seiten miteinander verbunden sind. Diese Zwickelteile 9 werden nach innen gefaltet, wenn der Boden/Deckelteil 2 in den Rumpfteil 1 eingesetzt wird. Die Zwikkelteile 9 stehen dann innen im Eckbereich vor und werden durch die Preßwerkzeuge im Eckbereich zusammengepreßt, wobei dann im Zusammenhang mit der Klebung/Heißsiegelung eine gasdichte Eckenverbindung geschaffen wird.

In Fig. 8 ist eine etwas andere Ausführungsform des Boden/Deckelteils 2 gezeigt, bei der sich an die Laschenteile 7 äußere Laschenteile 10 anschließen, die um den Rand der Öffnung des Rumpfteils 1 geklappt und befestigt werden, wie dies in den Fig. 10 bis 12 dargestellt ist. Dies ergibt nicht nur zusätzliche Festigkeit, sondern auch zusätzliche Abdichtung. Auf den Deckelteil 6 kann noch ein gestrichelt dargestellter Deckel 11 aufgestülpt sein, mit dem die Verpackung wieder geschlossen werden kann, wenn der Deckelteil 2 geöffnet worden ist. Die Verpackung durch den Deckel 11 ist dann selbstverständlich nicht mehr gasdicht.

Beide Ausführungsformen werden gemäß den Verfahrensschritten, die in den Fig. 13 und 14 gezeigt sind, am Bodenteil und nach dem Befüllen auch am Deckelteil verschlossen. Zunächst wird eine Innenbacke 12 mit Aussparungen 13 an den Ecken innen in den Endbereich des Rumpfteils 1 und des Deckel/Bodenteiles 2 eingebracht, woraufhin von außen durch Backen 14 ein Druck ausgeübt wird, um die Verbindungen im Randbereich des Bodens/Deckels herzustellen. Ist Klebstoff aufgebracht, so drücken die Außenbacken 14 die Bereiche gegen die Innenbacke 12. Im Falle der Heißsiegelung wird zusätzlich Wärme zugeführt. Anschließend werden dann in den Eckbereichen, nachdem die Backen 12 und 14 entfernt sind, innen Innenbacken 15 und außen Außenbacken 16 angeordnet, durch die dann durch die entsprechenden scharfen Ecken die Eckverbindung gebildet wird und insbesondere die Zwickelteile 9 zusammengedrückt werden, um hier die dichte Verbindung zu erhalten.

## Patentansprüche

1. Karton-Verpackung mit einem die Seitenflächen bildenden Rumpfteil (1) aus gasdicht beschichtetem Karton und einem Bodenteil (2) sowie einem Deckelteil (2), die einen Hauptteil (6) und Laschenteile (7) an dessen Rand aufweisen und die in den Rumpfteil hineinreichen, wobei der Bodenteil (2) und der Deckelteil (2) ebenfalls aus gasdicht beschichtetem Karton bestehen, die Laschenteile (7) durch Zwickelteile (9) miteinander verbunden sind, die Zwickelteile aus zwei miteinander verbundenen Dreiecken bestehen, die an ihren Außenseiten jeweils mit einem Laschenteil (7) verbunden sind, und die Laschenteile (7) zwischen dem Hauptteil (6) des Boden/Deckelteils (2) und dem Rand des Rumpfteils (1) an dessen Innenseite mit dem Rumpfteil verbunden sind, dadurch gekennzeichnet, daß der Karton nur innenseitig beschichtet ist, daß der Rumpfteil (1) an einer Seitenfläche (5) vollständig zweischichtig überlappend ausgebildet ist und daß die Zwickelteile (9) über die gesamte Länge der Seitenkanten der Laschenteile (7) mit denselben verbunden sind und im flachen Zustand des Zuschnittes die von Boden-/Deckelteil (2) weggerichtete Begrenzungslinie der Zwickelteile (9) stumpfwinklig auf den Boden-/Deckelteil (2) hin gerichtet ist.

2. Karton-Verpackung nach Anspruch 1, dadurch gekennzeichnet, daß die innenseitige Beschichtung heißsiegelbar ausgebildet ist.

3. Karton-Verpackung nach einem der Ansprüche 1 oder 2, dadurch gekennzeichnet, daß die Laschenteile (7) Verlängerungen (10) aufweisen, die den Rand des Rumpfteils (1) umgreifen und an dessen Außenseite befestigt sind.

4. Karton-Verpackung nach einem der Ansprüche 1 bis 3, dadurch gekennzeichnet, daß sie mit einer Aufreißlasche versehen ist.

5. Karton-Verpackung nach Anspruch 4, dadurch gekennzeichnet, daß die Aufreißlasche im Deckel (2) vorgesehen ist.

6. Karton-Verpackung nach einem der Ansprüche 1 bis 5, dadurch gekennzeichnet, daß sie sich nach oben oder unten verjüngend ausgebildet ist.

7. Karton-Verpackung nach einem der Ansprüche 1 bis 6, dadurch gekennzeichnet, daß sie weiter einen auf den Deckelteil (2) aufgestülpten entfernbaren und wieder anbringbaren Deckel (11) aufweist.

8. Karton-Verpackung nach einem der Ansprüche 1 bis 7, dadurch gekennzeichnet, daß die Beschichtung eine Stärke von ungefähr 14 µ bei einer Stärke des Kartons von ungefähr 300 g/m² aufweist.

9. Karton-Verpackung nach einem der Ansprüche 1 bis 7, dadurch gekennzeichnet, daß die Beschichtung eine Stärke von ungefähr 12 µ bei einer Stärke des Kartons von ungefähr 250 g/m² aufweist.

10. Karton-Verpackung nach einem der Ansprüche 1 bis 9, dadurch gekennzeichnet, daß die Kartonzuschnitte an den vorgesehenen Faltlinien mit Rillungen bzw. Einprägungen (8) versehen sind.

11. Karton-Verpackung nach einem der Ansprüche 1 bis 10, dadurch gekennzeichnet, daß die Beschichtung eine dünne mit Aluminiummetallisierung beschichtete Kunststoff-Folie aufweist.

## Claims

1. Cardboard packaging having a body section (1), forming the side faces, made of gas-tight coated cardboard and a base section (2) as well as a lid section (2), which have a main section (6) and side sections (7) at the edge thereof and which extend into the body section, the base section (2) and the lid section (2) likewise consisting of gas-tight cardboard, the side sections (7) being joined to one another by gusset sections (9), the gusset sections consisting of two triangles which are joined together and which, at their outsides, are each joined to a side section (7), and the side sections (7) between the main section (6) of the base/lid section (2) and the edge of the body section (1) on the inside thereof are joined to the body section, characterised in that the cardboard is coated only on the inside, in that the body section (1) is of fully two-layer overlapping construction at one side face (5) and in that the gusset sections (9) are joined to the side sections (7) over the entire length of the side edges thereof and, when the blank is in the flat state, the boundary line of the gusset sections (9) that faces away from base/lid section (2) faces towards the base/lid section (2) at an obtuse angle.

2. Cardboard packaging according to Claim 1, characterised in that the inner coating is heat-sealable.

3. Cardboard packaging according to one of Claims 1 or 2, characterised in that the side sections (7) have extensions (10) which wrap around the edge of the body section (1) and are fixed to the outside of the latter.

4. Cardboard packaging according to one of Claims 1 to 3, characterised in that it is provided with a tear strip.

5. Cardboard packaging according to Claim 4, characterised in that the tear strip is provided in the lid (2).

6. Cardboard packaging according to one of Claims 1 to 5, characterised in that it is designed such that it tapers towards the top or the bottom.

7. Cardboard packaging according to one of Claims 1 to 6, characterised in that it also has a lid (11), slipped on the lid section (2), which is removable and can be fitted on again.

8. Cardboard packaging according to one of Claims 1 to 7, characterised in that the coating has a thickness of approximately 14 µ for a cardboard weight of approximately 300 g/m².

9. Cardboard packaging according to one of Claims 1 to 7, characterised in that the coating has a thickness of approximately 12 µ for a cardboard weight of approximately 250 g/m².

10. Cardboard packaging according to one of Claims 1 to 9, characterised in that the cardboard blanks are provided with grooves or impressions (8) at the fold lines provided.

11. Cardboard packaging according to one of Claims 1 to 10, characterised in that the coating has (sic) a thin plastic film coated with aluminium metallisation.

## Revendications

1. Emballage en carton, comportant un corps (1), formant les faces latérales, en carton revêtu de manière étanche aux gaz, et un fond (2) ainsi qu'un couvercle (2) qui présentent une partie principale (6) et des rabats (7) sur leur bord et qui pénètrent jusque dans le corps, le fond (2) et le couvercle (2) étant également en carton revêtu de manière étanche aux gaz, les rabats (7) étant reliés entre eux par des goussets (9), les goussets étant constitués de deux triangles reliés entre eux qui sont reliés chacun sur leurs côtés extérieurs à un rabat (7), et les rabats (7) étant reliés au corps, sur sa face intérieure, entre la partie principale (6) du fond /couvercle (2) et le bord du corps (1), caractérisé en ce que le carton n'est revêtu que du côté intérieur, en ce que le corps (1) est réalisé, sur une face latérale (5), de manière à former deux couches par chevauchement complet et en ce que les goussets (9) sont reliés aux rabats (7) sur toute la longueur des bords latéraux de ces rabats et, à l'état plat du flan découpé, la ligne de délimitation des goussets (9), qui est écartée du fond/couvercle (2), est orientée suivant un angle obtus vers le fond/couvercle (2).

2. Emballage en carton selon la revendication 1, caractérisé en ce que le revêtement de la face intérieure est réalisé de manière à pouvoir être scellé à chaud.

3. Emballage en carton selon l'une des revendications 1 ou 2, caractérisé en ce que les rabats (7) présentent des prolongements (10) qui entourent le bord du corps (1) et qui sont fixées à sa face extérieure.

4. Emballage en carton selon l'une des revendications 1 à 3, caractérisé en ce qu'il est pourvu d'une patte d'arrachement.

5. Emballage en carton selon la revendication 4, caractérisé en ce que la patte d'arrachement est prévue dans le couvercle (2).

6. Emballage en carton selon l'une des revendications 1 à 5, caractérisé en ce qu'il est réalisé de manière à se rétrécir vers le haut ou vers le bas.

7. Emballage en carton selon l'une des revendications 1 à 6, caractérisé en ce qu'il présente encore un couvercle (11) à emboîter sur le couvercle (2) et qui peut être enlevé et replacé.

8. Emballage en carton selon l'une des revendications 1 à 7, caractérisé en ce que le revêtement présente une épaisseur d'environ 14 µ pour un grammage du carton d'environ 300g/m².

9. Emballage en carton selon l'une des revendications 1 à 7, caractérisé en ce que le revêtement présente une épaisseur d'environ 12µ pour un grammage du carton d'environ 250g/m².

10. Emballage en canon selon l'une des revendications 1 à 9, caractérisé en ce que les flans de carton sont pourvus de cannelures ou d'empreintes (8) sur les lignes de pliage prévues.

11. Emballage en carton selon l'une des revendications 1 à 10, caractérisé en ce que le revêtement présente une mince feuille en matière plastique revêtue d'une métallisation d'aluminium.
